# EUROPÄISCHE PATENTSCHRIFT

(11) **EP 3 651 712 B1**
(45) Veröffentlichungstag und Bekanntmachung des Hinweises auf die Patenterteilung: **29.06.2022**
(21) Anmeldenummer: 17742994.1
(22) Anmeldetag: 13.07.2017
(51) Int. Cl.: A61H 1/02, A61H 3/00, A61H 3/04

(54) **THERAPEUTISCHER GEHTRAINER**
THERAPEUTIC WALKING TRAINER
DISPOSITIF THÉRAPEUTIQUE D'ENTRAÎNEMENT À LA MARCHE

(43) Veröffentlichungstag der Anmeldung: 20.05.2020
(73) Patentinhaber: medica-Medizintechnik GmbH, 88454 Hochdorf (DE)
(72) Erfinder: HÖBEL, Otto, 88454 Hochdorf (DE)
(74) Vertreter: Hentrich Patent- & Rechtsanwälte PartG mbB
(86) Internationale Anmeldenummer: PCT/EP2017/067691
(87) Internationale Veröffentlichungsnummer: WO 2019/011433

(56) Entgegenhaltungen:
- WO-A1-2009/035176
- DE-A1- 19 725 973
- DE-A1-102008 007 580
- JP-A- 2004 337 275
- JP-B1- 3 009 889

## Beschreibung

Die Erfindung betrifft einen therapeutischen Gehtrainer. Derartige Gehtrainer sollen Patienten, die an der Hüfte operiert wurden oder die einen Schlaganfall erlitten haben, dabei unterstützen, ein natürliches Gehen wieder zu erlernen.

Der natürliche Gangzyklus setzt sich aus einer Standbeinphase und einer Schwungbeinphase zusammen. Ein Gangzyklus beginnt und endet mit dem Aufsetzen der Ferse auf dem Boden. Die Standbeinphase umfasst drei Teilphasen: Eine Aufsetz- oder Landephase, eine Standphase und eine Abstoßphase. Die Schwungbeinphase zergliedert sich in eine frühe Schwungbeinphase, in der sich der Fuß vom Boden löst und der Unterschenkel nach hinten oben bis ca. 60 bis 80 Grad Beugestellung im Kniegelenk schwingt. Bei der anschließenden mittleren Schwungbeinphase wird das Bein in gebeugter Haltung nach vorn gebracht unter einer Kniebeugung von 60 bis 80 Grad. In der finalen Schwungbeinphase wird der Fuß nun wieder in Richtung des Bodens bzw. in Richtung einer Gehfläche abgesenkt, wobei die Ferse wieder zuerst aufsetzt.

Schlaganfallpatienten sind meist in der Lage, die Schwungbeinphase zu initiieren. Häufig reicht die eigene Aktivität aber (noch) nicht aus, um alle Teilphasen der Schwungbeinphase durchzuführen.

Die JP 2004 337 275 A beschreibt einen Gehtrainer, der zwei Grundträger mit einer Trittfläche umfasst, die vor und zurück bewegt werden können. Hier ist lediglich die Ferse - federgestützt - abhebbar, wobei der vordere Teil mit einem Scharnier versehen ist und damit ortsfest bezüglich dem verschiebbaren Teil der Fußaufnahme bleibt. In der DE 197 25 973 A1 ist ein dazu analoger Aufbau gezeigt. In der DE 10 2008 007 580 A1 ist ein Trainingsgerät für menschliche Gangvarianten gezeigt. Auch die JP 3 009 889 B1 beschreibt einen Gehtrainer, der lediglich dazu ausgestattet ist, den Fersenteil anzuheben.

Ein weiterer Gehtrainer ist in der WO 2009 / 035 176 A1 beschrieben, bei dem eine Trittfläche vorhanden ist, die - analog zu einem Fußheber - die Fußspitze bzw. den Vorfuß gesondert anheben kann.

Es ist somit die Aufgabe der vorliegenden Erfindung, dem Benutzer einen therapeutischen Gehtrainer zur Verfügung zu stellen, der ihn beim (Wieder-) Erlernen eines natürlichen Gangzyklus noch besser unterstützt.

Diese Aufgabe wird mit einem therapeutischen Gehtrainer mit dem Merkmalsbestand gemäß Patentanspruch 1 gelöst. Vorteilhafte Ausgestaltungen mit zweckmäßigen Weiterbildungen der Erfindung sind in den abhängigen Ansprüchen angegeben.

Hierzu ist insbesondere ein Fußaufnahmeteil zur Aufnahme zumindest eines Teilbereichs des Vorfußes eines Benutzers oder zur Ausbildung einer Verbindung mit einer Schuhspitze eines Schuhes, mit mindestens einem in und/oder entgegen einer Verstellrichtung verfahrbaren Grundträger, und mit einer aktiv und/oder passiv betreibbaren Verstelleinheit zur relativen, im Wesentlichen senkrecht zur Verstellrichtung orientierten Verstellung des Fußaufnahmeteils bezüglich des mindestens einen Grundträgers.

Damit ist der Vorteil verbunden, dass Benutzern, die Schwierigkeiten haben in der Schwungbeinphase das angewinkelte Bein nach vorn zu bewegen eine Unterstützung geboten ist. In dieser Phase wirkt der therapeutische Gehtrainer unterstützend mit indem er sich in und/oder entgegen der Verstellrichtung verstellt bzw. fährt.

Um dem Fuß des Benutzers während der Standbeinphase ein natürliches Abrollen zu ermöglichen, hat es sich als sinnvoll erwiesen, wenn in oder an dem Grundträger ein Freiraum ausgebildet ist, und wenn der Freiraum derart ausgestaltet ist, dass eine Grundfläche oder eine Gehfläche betretbar ist durch zumindest einen Teil des Fußes des Benutzers. Diese Grundfläche oder Gehfläche kann in einer mobilen Variante z.B. der Fußboden oder in einer stationären Variante auch das (Endlos-)Band eines Laufbandes sein. Damit ist also der therapeutische Gehtrainer auch stationär betreibbar, wobei der Grundträger sich selbst dann nicht durch den Raum zu bewegen braucht, sondern eine Fortbewegung des Gehtrainers relativ zur Laufbandfläche erfolgt.

Erfindungsgemäß weist der Grundträger eine Trittfläche auf, die derart ausgelegt ist, um vom Fuß des Benutzers oder dem Schuh betreten zu werden. Diese Trittfläche ist in ihren Abmessung so gewählt, dass ein menschlicher Fuß vorzugsweise planflächig darauf stehen kann, ohne dass dieser über die Grundfläche des Grundträgers hinaussteht.

Erfindungsgemäß ist dem Grundträger eine Antriebseinrichtung zugeordnet zum motorischen Verstellen oder Verfahren des Grundträgers in und/oder entgegen der Verstellrichtung. Somit wird also die Vorwärtsbewegung des Benutzers, insbesondere des Schwungbeines durch einen Motor unterstützt. Dieser Motor ist vorzugsweise als ein Elektromotor gebildet, der von einem Akkumulator oder einer sonstigen Energiequelle gespeist ist.

Alternativ oder ergänzend ist ein Zugelement oder ein Druckelement vorgesehen. Als Zugelement kommt ein Seil, eine Kordel, eine Kette oder dergleichen in Betracht. Als Druckelement kommt eine, vorzugsweise starre, Druckstange in Betracht. Das Zugelement oder das Druckelement können während des Trainings von einem Therapeuten bedient werden, wobei durch das Zugelement oder durch das Druckelement die Schwungbeinphase des Benutzers bzw. des Patienten unterstützt wird. Um nämlich den im Gehtrainer positionierten Fuß in der Schwungbeinphase durchzuschwingen, zieht bzw. drückt der Therapeut den Gehtrainer mit dem Zugelement in der Verstellrichtung nach vorne bis die Ferse des Patienten wieder auf der Gehfläche aufsetzt.

In einer bevorzugten Ausgestaltung ist das Zugelement oder das Druckelement mit dem Grundträger gekoppelt oder koppelbar, wodurch der Grundträger in und/oder entgegen der Verstellrichtung schiebbar, ziehbar oder drückbar ist. Dies gewährleistet, dass das Zugelement am oder unterhalb des Schwerpunktes des therapeutischen Gehtrainers angreifen kann, um ein Verkippen zu vermeiden.

In einer anderen vorteilhaften Ausgestaltung des therapeutischen Gehtrainers ist das Zugelement oder das Druckelement mit dem Stützträger gekoppelt oder koppelbar ist, derart, dass der Grundträger durch eine Betätigung des Stützträgers mittels des Zugelements oder mittels des Druckelements im und/oder entgegen der Verstellrichtung schiebbar, ziehbar oder drückbar ist.

Bei manchen Schlaganfallpatienen kommt es vor, dass sie ihren vorderen Schienbeinmuskel bzw. den Fußheber nicht bewegen können, was unter Umständen zum sogenannten Steppergang führt. Um den Patienten beim Anheben des Fußes zu unterstützen ist erfindungsgemäß vorgesehen, dass die Verstelleinheit einen einenends mit Grundträger und anderenends drehbar oder drehfest mit dem Fußaufnahmeteil verbundenen Stützträger umfasst. Dem Fußaufnahmeteil und/oder dem Stützträger ist dabei ein Aktor zugeordnet, durch welchen das Fußaufnahmeteil und/oder der Stutzträger gegenüber dem Grundträger zwischen einer angehobenen Stellung und einer abgesenkten Stellung verstellbar sind. Die Verstellung kann dabei stufenweise oder stufenlos erfolgen. Für ein flüssiges Anheben und Absenken des Vorfußes ist eine stufenlose Verstellung jedoch bevorzugt. Wenn das Fußaufnahmeteil drehfest mit dem Stützträger verbunden ist, dann kann das Fußaufnahmeteil die Fußspitze aufnehmen, so dass eine Neigung des Fußes durch die Elastizität der Fußspitze realisierbar ist. Auch wenn die vorzugsweise lösbare Verbindung der Schuhspitze des Schuhes mit dem Fußaufnahmeteil eingerichtet ist, lässt sich die Schuhspitze - wie bei einer Langlaufskibindung - elastisch verformen. Durch diese elastische Fußspitze lässt sich eine Neigung oder ein Verschwenken der Fußsohle bezüglich dem Stützträger erzielen. Bei einer drehfesten Kopplung des Fußaufnahmeteils mit dem Stützträger können diese beiden Bauteil auch einteilig als Fußstützträger gebildet sein.

Der Aktor kann zusätzlich mit einem Aktorantrieb versehen sein zur motorischen Verstellung des Fußaufnahmeteils und/oder des Stützträgers. In dieser Ausführungsform ist vorzugsweise dann ein durch einen Elektromotor gebildeter Aktorantrieb realisiert, der den Stützträger und/oder das Fußaufnahmeteil zwischen einer angehobenen Stellung und einer abgesenkten Stellung verstellen kann. Der Aktor agiert mit anderen Worten also als Fußheber. Diese Aufgabe übernimmt bei einem gesunden Menschen der Muskolus tibialis anterior (vorderer Schienbeinmuskel).

Es hat sich in diesem Zusammenhang als sinnvoll erwiesen, wenn das Zugelement oder das Druckelement mit dem Aktor gekoppelt oder koppelbar ist, dass durch eine Betätigung des Aktors mittels des Zugelements oder mittels des Druckelements das Fußaufnahmeteil und/oder der Stützträger zwischen der angehobenen und der abgesenkten Stellung verstellbar sind, und dass der Grundträger durch eine Betätigung des Aktors mittels des Zugelements oder mittels des Druckelements in und/oder entgegen der Verstellrichtung schiebbar, ziehbar oder drückbar ist. Somit kann der Aktor zwei verschiedene Aufgaben gleichzeitig erfüllen, nämlich einerseits diejenige eines Fußhebers, insbesondere eines Vorfußhebers, und andererseits die Fortbewegung des gesamten therapeutischen Gehtrainers während der Schwungbeinphase.

Ein einfacher mechanischer Aufbau lässt sich dadurch erzielen, dass der Aktor gelenkig mit dem Grundträger verbunden ist, und dass dem Aktor ein Steuerglied zugeordnet ist, welches mit einer am Fußaufnahmeteil und/oder am Stützträger vorgesehenen Steuerkurve wechselwirkt. Dabei sind das Fußaufnahmeteil und/oder der Stützträger durch ein Verstellen des Steuerglieds relativ zur Steuerkurve zwischen der angehobenen und der abgesenkten Stellung verstellbar.

Beispielsweise ist der Aktor als ein schwenkbar am Grundträger gelagerter Kipphebel gebildet, durch dessen Verschwenken das Fußaufnahmeteil und/oder der Stützträger zwischen der angehobenen Stellung und der abgesenkten Stellung verstellbar sind. Damit ist der Vorteil verbunden, dass ein Zugelement oder ein Druckelement an dem Kipphebel mit einer Kraft angreifen kann, durch die die natürliche Hebebewegung des Fußes nachgebildet werden kann.

Es hat sich als vorteilhaft gezeigt, wenn dem Stützträger und/oder dem Fußaufnahmeteil ein oder mehrere Messsensoren zugeordnet sind. Dieser Messsensor ist beispielsweise als ein Neigungssensor gebildet. Ist der Neigungssensor dem Stützträger zugeordnet, so kann die Neigung des Stützträgers bezüglich dem auf der Gehfläche angeordneten Grundträger erfasst und durch einen Steuerrechner dokumentiert werden. Ergänzend oder alternativ kann der Neigungssensor an dem Fußaufnahmeteil angebracht sein, so dass dessen Neigung bezüglich dem Stützträger messbar und durch den Steuerrechner dokumentiert ist. In beiden Fällen kann eine Anzeigeeinrichtung dem Benutzer eine Rückinformation über die von dem Messsensor erfassten Werte liefern (Biofeedback).

Weiterhin hat es sich als vorteilhaft gezeigt, wenn der Messsensor als ein Torsionssensor gebildet ist, der die Torsion des Stützträgers und/oder des Fußaufnahmeteils erfasst. Dadurch lässt sich erfassen, ob der Benutzer spurtreu geht; ob er also einen geradlinigen Gang durchführt.

Ferner ist es sinnvoll, wenn alternativ oder ergänzend ein Dehnungssensor (DMS) an dem Stützträger und/oder dem Fußaufnahmeteil vorgesehen ist. Dadurch lässt sich die Dehnung der einzelnen Bauteile erfassen.

Eine andere bevorzugte Ausführungsform sieht vor, dass der Grundträger in einer Schiene, beispielsweise in einer Gleitschiene gelagert ist. Durch eine Schiene lässt sich die Verstellrichtung des therapeutischen Gehtrainers durch den Schienenverlauf festlegen.

Eine bevorzugte stationäre Ausführungsform des therapeutischen Gehtrainers ist dadurch gekennzeichnet, dass das Fußaufnahmeteil verschiebbar bezüglich dem mindestens einen Grundträger derart gelagert ist, dass ein bezüglich der Verstellrichtung laterales Ausweichen des Fußes oder der Schuhspitze des Benutzers ermöglicht ist. Ein normal gesunder Mensch nutzt beim alltäglichen Gehen eine leichte seitliche (laterale) Variation der Fußplatzierung, um die posturale Kontrolle (Gleichgewicht) optimal aufrecht erhalten zu können. Diese Ausführungsform ist vorgesehen, weil dadurch der Fuß des Benutzers oder des Patienten während der Schwungbeinphase wenige Zentimeter seitlich bzw. lateral versetzt bzw. verschoben werden kann.

Um den Bewegungsradius des seitlichen Versetzens zu begrenzen, ist in einer Weiterbildung vorgesehen, dass eine Begrenzungseinheit vorgesehen ist, die derart ausgelegt ist, um ein begrenztes laterales Ausweichen des Fußes oder der Schuhspitze des Benutzers zu ermöglichen. Hierzu kann die Begrenzungseinheit Stoppelemente umfassen, die eine laterale Bewegbarkeit des Fußes auf ca. 20cm, vorzugsweise auf ca. 10cm, weiterhin vorzugsweise auf ca. 5cm begrenzen.

Um Stürzen vorzubeugen ist ein alternativer therapeutischer Gehtrainer dadurch gekennzeichnet, dass eine Halteeinrichtung vorgesehen ist, die ein Gurtsystem umfasst. Das Gurtsystem ist in einer Ausführungsform ausgestaltet, den Benutzer vor einem Sturz zu sichern. Alternativ oder ergänzend ist das Gurtsystem ausgestaltet, einen Teil des Körpergewichts der Person zu entlasten (Teilgewichtsentlastung), wodurch die Beine des Benutzers weniger Gewicht übernehmen müssen. Die Halteeinrichtung ist vorzugsweise aus einem Vertikalteil, einem Horizontalteil, sowie einem den Vertikalteil mit dem Horizontalteil verbindenden Biegeabschnitt gebildet. Dadurch kann ein stürzender Benutzer von oben her aufgefangen oder abgefangen werden.

Im Folgenden wird die Erfindung an in der Zeichnung dargestellten Ausführungsbeispielen näher erläutert; es zeigen:
- Fig. 1: die Seitenansicht eines - nicht von der Erfindung erfassten - mobilen therapeutischen Gehtrainers,
- Fig. 2: eine mögliche Draufsicht auf den therapeutischen Gehtrainer nach Figur 1,
- Fig. 3a: den therapeutischen Gehtrainer nach Figur 1 in einer Aufsetz-/Landekonfiguration (Standbeinphase),
- Fig. 3b: den therapeutischen Gehtrainer nach Figur 1 in einer Standkonfiguration (Standbeinphase),
- Fig. 3c: den therapeutischen Gehtrainer nach Figur 1 in einer Abstoßkonfiguration (Standbeinphase),
- Fig. 3d: den therapeutischer Gehtrainer nach Figur 1 in einer Konfiguration der frühen Schwungbeinphase (Schwungbeinphase),
- Fig. 3e: den therapeutischen Gehtrainer nach Figur 1 in einer Konfiguration der mittleren Schwungbeinphase (Schwungbeinphase),
- Fig. 3f: den therapeutischen Gehtrainer nach Figur 1 in einer Konfiguration am Ende der finalen Schwungbeinphase (Schwungbeinphase),
- Fig. 4: einen weiteren - nicht von der Erfindung erfassten - mobilen therapeutischen Gehtrainer mit einem Aktor, in Seitenansicht gezeigt,
- Fig. 5: eine Draufsicht auf den Gehtrainer nach Figur 4, welcher um Sensoren ergänzt ist,
- Fig. 6: eine Seitenansicht auf den Gehtrainer nach Figur 4, welcher um ein Zugelement ergänzt ist,
- Fig. 7: einen weiteren - nicht von der Erfindung erfassten - mobilen therapeutischen Gehtrainer, in einer Draufsicht gezeigt,
- Fig. 8: einen weiteren, in einer Schiene geführten, aber nicht von der Erfindung erfassten therapeutischen Gehtrainer, und
- Fig. 9: eine alternative in einer Schiene geführte, stationäre Gestaltung des therapeutischen Gehtrainers nach Figur 8,
- Fig. 10: eine weitere stationäre Ausführungsform eines therapeutischen Gehtrainers,
- Fig. 10a-10f: einen Ausschnitt des therapeutischen Gehtrainers aus Figur 10 in unterschiedlichen Stellungen (Fußstellungen des Benutzers),
- Fig. 11: eine weitere stationäre Ausführungsform eines therapeutischen Gehtrainers,
- Fig. 12a: eine weitere stationäre Ausführungsform eines therapeutischen Gehtrainers am Ende der Schwungbeinphase,
- Fig. 12b: den Gehtrainer aus Fig. 12a während der Standphase,
- Fig. 12c: den Gehtrainer aus Fig. 12a während der Abstoßphase, und
- Fig. 12d: den Gehtrainer aus Fig. 12a während der Schwungbeinphase.

In den Figuren sind mehrere therapeutische Gehtrainer gezeigt, welche ein Fußaufnahmeteil 1 zur Aufnahme eines Teilbereichs des Vorfußes eines Benutzers oder zur Ausbildung einer vorzugsweise lösbaren Verbindung mit einer Schuhspitze eines Schuhes umfassen. Weiterhin ist mindestens ein in und/oder entgegen einer Verstellrichtung 4 verfahrbarer Grundträger 3 vorgesehen.

Außerdem umfassen die therapeutischen Gehtrainer eine aktiv und/oder passiv betreibbare Verstelleinheit 30 zur relativen, im Wesentlichen senkrecht zur Verstellrichtung 4 orientierten Verstellung des Fußaufnahmeteils 1 bezüglich des mindestens einen Grundträgers 3.

Bei den Gehtrainern nach Fig. 1 bis 10 umfasst die Verstelleinheit 30 einen Stützträger 2. Diese Stützträger 2 sind entweder drehgelenkig mit dem Fußaufnahmeteil 1 verbunden oder gegenüber diesem drehfest angeordnet. Insbesondere in den Fällen, in denen nach dem Prinzip einer Langlaufskibindung eine Schuhspitze mit dem Fußaufnahmeteil 1 gekoppelt ist, ist der Stützträger 2 vorzugsweise drehfest gegenüber dem Fußaufnahmeteil 1 gelagert.

In beiden Fällen aber ist der Stützträger 2 anderenends drehgelenkig mit einem Grundträger 3 verbunden, wobei der Grundträger 3 verstellbar oder verfahrbar ist in und/oder entgegen einer Verstellrichtung 4.

Wenn das Fußaufnahmeteil 1 schwenkbar gegenüber dem Stützträger 2 angeordnet ist, so ist zwischen dem Stützträger 2 und dem Fußaufnahmeteil 1 ein erstes Drehgelenk 12 (Stützträger-Fußaufnahmeteil-Gelenk) vorgesehen, durch das eine Drehung des Fußaufnahmeteils 1 bezüglich des Stützträgers 2 um eine im Wesentlichen senkrecht zur Verstellrichtung 4 angeordnete Achse 13a ermöglicht ist. In einer kostengünstigen Variante des Gehtrainers ist eine eine Stiftlagerung als drehgelenkige Verbindung zwischen dem Stützträger 2 und dem Fußaufnahmeteil 1 vorgesehen.

Weiterhin ist die drehgelenkige Verbindung zwischen dem Stützträger 2 und dem Grundträger 3 vorhanden, so dass der Stützträger 2 schwenkbar gegenüber dem Grundträger 3 gelagert ist. Hier ist ein zweites Drehgelenk 14 (Stützträger-Grundträger-Drehgelenk) vorgesehen, das ebenfalls um eine im Wesentlichen senkrecht zur Verstellrichtung 4 orientierte Achse 13b drehbar ist. Hierbei ist ebenfalls in einer kostengünstigen Ausführungsform eine Stiftelagerung vorgesehen.

Wie sich insbesondere aus der Draufsicht der mobilen Variante eines therapeutischen Gehtrainers in Figur 2 ergibt, ist an dem Grundträger 3 ein Freiraum 5 ausgebildet, welcher derart ausgestaltet ist, dass die Gehfläche 6 bzw. der Fußboden durch zumindest einen Teil des Fußes 7 eines Benutzers betretbar ist. Der Unterschenkel 15 und der Fuß 6 eines Benutzers sind in allen Figuren gestrichelt dargestellt. Wie sich aus Figur 2 ergibt, ist das Fußaufnahmeteil 1 zentral angeordnet zur Aufnahme zumindest eines Teilbereichs des Vorfußes eines Benutzers. Dieses Fußaufnahmeteil 1 ist vorliegend zwischen mehreren Stützträgern 2 schwenkbar gelagert, nämlich einem ersten Stützträger 16a (rechtsseitig des Fußaufnahmeteils 1) und einem auf der dem ersten Stützträger 16a gegenüberliegenden Seite des Fußaufnahmeteils 1 angeordneten zweiten Stützträger 16b (linksseitig des Fußaufnahmeteils 1). Der erste Stützträger 16a, welcher in Verstellrichtung 4 auf der rechten Seite des Benutzerfußes angeordnet ist, ist seinerseits mit einem ersten Längsträger 17a gelenkig verbunden. Der zweite Stützträger 16b ist auf der in Verstellrichtung 4 linken Seite des Fußes 7 angeordnet und seinerseits mit dem zweiten Längsträger 17b gelenkig verbunden. Weiterhin sind der erste Längsträger 17a und der zweite Längsträger 17b durch einen Querträger, insbesondere einen hinteren Querträger 18 gekoppelt, so dass insgesamt ein U-förmiger Grundträger 3 entsteht. In einer anderen Ausführungsform ist der Querträger auf der dem Fußaufnahmeteil 1 und den Längsträgern 17a, 17b zugewandten Seite des therapeutischen Gehtrainers angeordnet, so dass dieser dann als vorderer Querträger 19 den U-förmigen Grundträger 3 bildet.

Um den Grundträger 3 voranzutreiben, kann einerseits eine Antriebseinrichtung vorgesehen sein, durch die der Grundträger 3 und damit der gesamte therapeutische Gehtrainer motorisch verstellt oder verfahren werden kann. Alternativ kann aber auch ein Druckelement, z.B. eine Schubstange am Grundrahmen, insbesondere am hinteren Querträger 18, angreifen, um den therapeutischen Gehtrainer in Verstellrichtung 4 zu schieben, oder entgegen der Verstellrichtung 4 zu ziehen.

Wie sich aus den Figuren ergibt, sind vorliegend Rollen 20 am Grundträger 3 angebracht, durch die der therapeutische Gehtrainer in und/oder entgegen der Verstellrichtung 4 verfahrbar oder verstellbar ist. Vorliegend sind die Rollen 20 gebildet durch auf Achsen 21 angeordnete Räder 22, die mit dem Grundträger 3 verbunden sind. Eine alternative Ausführungsform sieht vor, dass einzelne Räder 22, vorzugsweise sogar alle der Räder 22, durch die Antriebseinrichtung antreibbar sind. Vorliegend sind genau vier der Rollen 20 vorgesehen, wobei auch eine andere Anzahl möglich ist. Anstelle von Rädern 22 können auch andere Gleitelemente vorgesehen sein, durch die der therapeutische Gehtrainer in und/oder entgegen der Verstellrichtung 4 verstellbar ist.

Anhand der Figuren 3a bis 3f soll die Funktionsweise aller vorliegenden therapeutischen Gehtrainers näher erläutert werden. Um zu zeigen, dass sich der therapeutische Gehtrainer auf der Gehfläche 6 verschiebt, ist eine Markierung 23 vorgesehen. Die Figuren 3a bis 3c zeigen dabei Konfigurationen (bzw. Stellungen) des Gehtrainers während der Standbeinphase und die Figuren 3d bis 3f zeigen Konfigurationen (bzw. Stellungen) des Gehtrainers während der Schwungbeinphase.

Zunächst erreicht die Ferse des Benutzers - ohne Gewichtsbelastung - den Boden bzw. die Gehfläche 6 (Figur 3a). In der Ansicht von links verschwenkt dabei das Fußaufnahmeteil 1 im Uhrzeigersinn leicht gegenüber dem Stützträger 2. Anschließend erfolgt eine Belastungsübernahme durch das gezeigte Bein, wobei die Fußsohle des Benutzers in Kontakt mit dem Untergrund gelangt (Figur 3b). Hierbei ist der Stützträger 2 in der Ansicht von links gegen den Uhrzeigersinn bezüglich des Grundträgers 3 verschwenkt, so dass er nahezu parallel zu diesem orientiert ist. In der mittleren Standphase befindet sich der Fuß 7 des Benutzers annähernd unter dem Körperschwerpunkt und das gesamte Körpergewicht wirkt auf das Bein. Bei einem gesunden Benutzer erfolgt durch die Wadenmuskulatur ein Vortrieb des Körpers, wobei synchron zur Verlagerung des Körpers nach vorne eine Abrollbewegung am Fuß 7 stattfindet bis die Abstoßphase erreicht ist (Figur 3c). Diese Vorwärtsbewegung lässt sich durch den verfahrbaren oder verstellbaren Grundträger 3 unterstützen.

An die Standbeinphase schließt sich die Schwungbeinphase an, die mit dem Anheben des Beines nach der Standbeinphase beginnt. Der Oberschenkel wird durch die Hüftbeuger des Benutzers und der Unterschenkel durch die Kniebeuger des Benutzers angehoben, wobei der Fuß 7 zunächst passiv bleibt (Figur 3d). In dieser Konfiguration ist - in der Ansicht von links - das Fußaufnahmeteil 1 entgegen dem Uhrzeigersinn bezüglich des Stützträgers 2 verschwenkt. Der Stützträger 1 ist seinerseits im Uhrzeigersinn bezüglich dem Grundträger 3 verschwenkt. Beide Verschwenkungen können in einer angetriebenen Variante auch motorisch unterstützt sein.

In der mittleren Schwungbeinphase wird das Bein durch die verstärkte Hüftbeugung nach vorne bewegt, während das Knie annähernd um 90 Grad angewinkelt ist (Figur 3e). In Figur 3e ist das Fußaufnahmeteil 1 bereits wieder im Uhrzeigersinn gegenüber dem Stützträger 2 zurückgeschwenkt. Zusätzlich werden in der mittleren Schwungbeinphase die Zehen und der Fuß 7 aktiv angehoben, was vorliegend durch ein Verschwenken des Stützträgers 2 bezüglich des Grundträgers 3 realisierbar ist. In dieser Konfiguration kann der Fuß 7 mit Abstand von der Gehfläche 6 nach vorne, das heißt in Richtung der Verstellrichtung 4 geführt werden. Mit anderen Worten unterstützt der therapeutische Gehtrainer den Fuß 7 des Benutzers bei einer geeigneten "Flugbahn". In dieser Phase nimmt außerdem die Flexion im Hüftgelenk ihr größtes Ausmaß ein.

In der finalen Schwungbeinphase wird das Bein wieder Richtung der Gehfläche 6 abgesenkt, wobei das Knie aktiv gestreckt und der Fuß 7 in Neutralstellung gehalten ist (Figur 3f). Der schwenkbar am Grundträger 3 angeordnete Stützträger 2 stützt den Fuß 7 des Benutzers beim bevorstehenden Bodenkontakt durch die Ferse, so dass diese nicht zu stark auf die Gehfläche 6 auftrifft.

Der therapeutische Gehtrainer unterstützt den Fuß 7 des Benutzers in jeder einzelnen Phase, so dass sich mit dem Gehtrainer ein annähernd natürlicher Gangzyklus erzielen lässt.

In Figur 4 ist eine weitere Ausgestaltung eines mobilen therapeutischen Gehtrainers gezeigt, wobei in dieser Ausführungsform ein Aktor 9 vorgesehen ist, durch den der Stützträger 2 relativ zum Grundträger 3 verschwenkbar ist. Dieser Aktor 9 erlaubt eine stufenlose Verstellung des Stützträgers 2 und damit des Fußaufnahmeteils 1 gegenüber dem Grundträger 3 zwischen einer angehobenen Stellung (vgl. Figur 3a) und einer abgesenkten Stellung (vgl. Figur 3b).

Vorliegend ist der Aktor 9 schwenkbar am Grundträger 3, insbesondere an den Längsträgern 17a, 17b gelagert. Weiterhin ist ein Steuerglied 10 am Aktor 9 ausgebildet, das entlang einer Grundfläche oder einer Steuerkurve 11 am Stützträger 2 verfahrbar ist. Durch das entlang der Steuerkurve 11 gleitende Steuerglied 10 lässt sich der Stützträger 2 und damit das Fußaufnahmeteil 1 anheben bzw. absenken.

Für das Anheben oder Absenken des Vorfußes des Benutzers kann ein Zugelement 8 vorgesehen sein, wie es beispielsweise in Figur 6 gezeigt ist. Hier greift das Zugelement 8 am Aktor 9 im Bereich des Steuerglieds 10 an. Durch eine nicht parallel zur Längsrichtung wirkende Zugkraft lässt sich der als Kipphebel 24 gebildete Aktor 9 verschwenken. Diese Verschwenkung stellt neben einer horizontalen Kraftkomponente zugleich eine vertikale Kraftkomponente bereit, durch die sich der Stützträger 2 und damit das Fußaufnahmeteil 1 anheben lassen. Die horizontale Kraftkomponente bewirkt das Verfahren des Grundträgers 3 in und/oder entgegen der Verstellrichtung 4. Alternativ oder ergänzend kann neben dem gezeigten Zugelement 8 ein weiteres Zweitzugelement eingesetzt sein, durch welches dann der Grundträger 3 von dem am Aktor 9 angreifenden (Vertikal-)Zugelement gesondert entlang der Gehfläche 6 verstellbar ist. Mit anderen Worten dient das Zugelement 9 dann der Betätigung des Aktors 9 (Aktorzugelement) und das Zweitzugelement dem Verstellen oder Verfahren des Grundträgers 3.

In Figur 5 ist eine weitere Ausgestaltung eines mobilen therapeutischen Gehtrainers gezeigt, die grundsätzlich den gleichen Aufbau aufweist wie diejenige, die in Figur 4 gezeigt ist. Hier sind ebenfalls Aktoren 9 für die Verstellung der Stützträger 2 und damit des Fußaufnahmeteils 1 vorgesehen. Zusätzlich ist - schematisch dargestellt - mindestens ein, vorzugsweise mehrere Sensoren 25 zur Positionserfassung des benachbarten, vorzugsweise freien Fußes vorgesehen. Vorliegend sind die Sensoren 25 als optische Kamerasysteme gebildet, durch die die Position des benachbarten Beines bzw. Fußes erfasst werden kann. Der Grundträger 3 dient dabei als Gehäuse für die Sensoren 25, so dass die Sensoren 25 mit anderen Worten also im Grundträger 3 aufgenommen sind. In Abhängigkeit der Position des benachbarten Beines kann durch eine intelligente Logik und/oder Steuerung der therapeutische Gehtrainer entsprechend der momentanten Gangphase verfahren werden. Weiterhin kann durch einen übergeordneten Steuerrechner die (Höhen-)Lage des Fußaufnahmeteils 1 in Abhängigkeit der Position des benachbarten Beins in der Schwungbeinphase varriert und eingestellt werden.

In Figur 7 ist ein weiterer mobiler therapeutischer Gehtrainers gezeigt, die im Wesentlichen demjenigen entspricht, der in der Figur 2 beschrieben ist. Er ist jedoch ergänzt um einen vorderen Querträger 19, so dass insgesamt ein rahmenförmiger Grundträger 3 entsteht, der einen entsprechenden Freiraum 5 für den Durchtritt eines Fußes 7 aufweist. Bei dieser Gestaltung ist der Fuß 7 des Benutzers rundherum durch den rahmenförmigen Grundträger 3 geschützt.

Die Figur 8 zeigt einen weiteren stationär betreibbaren therapeutischen Gehtrainer, der ein Fußaufnahmeteil 1 besitzt, das drehgelenkig bzw. schwenkbar an einem ersten Ende 26a eines Stützträgers 2 angeordnet ist. Am zweiten Ende 26b des Stützträgers 2 ist gelenkig bzw. schwenkbar ein Grundträger 3 angeordnet, wie es auch bei den vorherigen Ausführungsbeispielen der Fall war. Abweichend ist bei diesem Gehtrainer jedoch vorgesehen, dass der Grundträger 3 nun Gleitelemente 27 aufweist, die ihrerseits in einer Führungsschiene 28 geführt sind.

Anstelle von Gleitelementen 27 können auch Räder 22, insbesondere angetriebene Räder 22 eingesetzt werden, um den therapeutischen Gehtrainer im und/oder entgegen der Verstellrichtung 4 in der Führungsschiene 28 verstellen oder verfahren zu können. Dies ist beim Gehtrainer gemäß Figur 9 zu erkennen.

In Fig. 10 ist eine bevorzugte Ausführungsform des erfindungsgemäßen therapeutischen Gehtrainers gezeigt mit einer aktiv und/oder passiv betreibbaren Verstelleinheit 30 zur relativen, im Wesentlichen senkrecht zur Verstellrichtung 4 orientierten Verstellung des Fußaufnahmeteils 1 bezüglich des mindestens einen Grundträgers 3. Vorliegend ist für jeden Fuß des Benutzers jeweils ein Grundträger 3 vorgesehen. Die Grundträger 3 dieser Ausführungsform unterscheiden sich von denjenigen nach Figuren 1 bis 9 dadurch, dass sie eine Trittfläche 50 aufweisen, die derart ausgelegt ist, um vom Fuß 7 des Benutzers oder dem Schuh betreten zu werden. Mit anderen Worten weist der Grundträger 3 nach Fig. 10 keinen Freiraum 5 auf und Benutzer können auf dem Grundträger 3 selbst stehen. Auch hier ist ein Stützträger 2 an einem hinteren ersten Ende drehgelenkig am Grundträger 3 angebracht. Das andere Ende des Stützträgers 2 ist entweder drehgelenkig oder drehfest mit dem Fußaufnahmeteil 1 gekoppelt, so dass die Anbindung des Fußaufnahmeteils 1 an den oder die Stützträger 2 analog zu den oben bereits erläuterten Gehtrainern erfolgt. Die Grundträger 3 sind vorliegend in Schienen 70 bzw. in einer Kulisse geführt. Alternativ oder ergänzend kann in der Schiene 70 das Zugelement 8, z.B. in Form einer Kette, eines Zahnriemens, mittels Zahnrädern, mit einem Seilzugs oder dergleichen geführt sein. Das Zugelement 8 ist zwischen der schematisch angedeuteten Antriebseinrichtung 40 und dem betreffenden Grundträger 3 wirksam. Mit anderen Worten treiben die Zugelemente 8 die Grundträger 3 motorisch in und/oder entgegen der Verstellrichtung 4 an. Die Ausführungsform sieht weiterhin eine aus einem Vertikalteil 62 und einem Horizontalteil 63 gebildete Halteeinrichtung 60 mit einem Gurtsystem 61 auf. Der Vertikalteil 62 und der Horizontalteil 63 sind durch einen Biegeabschnitt 64 miteinander verbunden. Das am Horizontalteil 63 befestigte Gurtsystem 61 dient dem Halten des Benutzers und bewahrt ihn vor einem Sturz. Der Biegeabschnitt stellt hierzu eine Federkraft bereit, so dass ein stürzender Benutzer durch den federnd gelagterten Horizontalteil 63 gebremst und sanft durch das Gurtsystem 61 aufgefangen wird. Vorzugsweise ist das Gurtsystem 61 beim Gehen auf dem therapeutischen Gehtrainers nicht "auf Zug", sondern es wird erst im tatsächlichen Falle eines Sturzes wirksam. Es behindert somit nicht den auf dem Gehtrainer durchgeführten natürlichen Gangzyklus. Die Fußaufnahmeteile 1 nach Fig. 10 können zusätzlich verschiebbar bezüglich dem jeweiligen Grundträger 3 derart gelagert sein, dass ein bezüglich der Verstellrichtung 4 laterales und durch eine Begrenzungseinheit begrenztes Ausweichen des Fußes 7 oder der Schuhspitze des Benutzers ermöglicht ist. Hierzu könnten beispielweise dem Fußaufnahmeteil 1 zylindrische Röhren zugeordnet sein, die entlang eines zylindrischen Stiftes gleiten können. Fig. 10a bis Fig. 10f zeigen unterschiedliche Fuss- bzw. Beinstellungen des Gehtrainers nach Fig. 10.

In Fig. 11 ist ein weiterer therapeutischer Gehtrainer mit einer auf der Seite der Fussspitze des Benutzers vertikal verstellbaren Verstelleinheit 30 gezeigt. Auch hier ist der Grundträger 3 mit einer Trittfläche 50 versehen, jedoch kommt der vorliegende Gehtrainer ohne einen Stützträger 2 aus. Deshalb weist die Verstelleinheit 30 eine Vertikalführung 31 mit einem motorisch betreibbaren Aktorelement 32 auf, die das Fußaufnahmeteil 1 relativ zum Grundträger 3 zwischen einer angehobenen und einer abgesenkten Stellung verstellen kann. Auch dieser Grundträger 3 mit seiner Verstelleinheit 30 kann auf der Vorrichtung nach Fig. 10 eingesetzt werden.

In Fig. 12a bis Fig. 12d ist eine weitere Ausführungsform eines therapeutischen Gehtrainers gezeigt, bei dem der Grundträger 3 im Fersenbereich drehgelenkig mit dem Stützträger 2 gekoppelt ist. Weiterhin ist ein Linearmotor 80 vorgesehen, der über einen Umlenkhebel 81 mit dem Stützträger 2 verbunden ist. Der Linearmotor 80 ist entlang der Linearschiene 82 verfahrbar in und/oder entgegen der Verstellrichtung 4. Der Umlenkhebel 81 sorgt mit einem Umlenkdraht 83 für ein Anheben des Fußaufnahmeteils 1.

Alle Gehtrainer haben vorzugsweise die Eigenschaft, dass die Aktoren und/oder Unterstützungseinheiten zur Unterstützung des natürlichen Gangzyklus nur in den Fällen eingreifen, in denen der Benutzer auch tatsächlich eine Unterstützung benötigt. Also nur dann, wenn der Benutzer nicht die erforderliche Aktivität von sich aus selbst erbringt.

### Bezugszeichenliste

- 1: Fußaufnahmeteil
- 2: Stützträger
- 3: Grundträger
- 4: Verstellrichtung
- 5: Freiraum
- 6: Gehfläche
- 7: Fuß
- 8: Zugelement
- 9: Aktor
- 10: Steuerglied
- 11: Steuerkurve
- 12: erstes Drehgelenk
- 13a: Achse
- 13b: Achse
- 14: zweites Drehgelenk
- 15: Unterschenkel
- 16a: erster Stützträger
- 16b: zweiter Stützträger
- 17a: erster Längsträger
- 17b: zweiter Längsträger
- 18: hinterer Querträger
- 19: vorderer Querträger
- 20: Rollen
- 21: Achse
- 22: Räder
- 23: Markierung
- 24: Kipphebel
- 25: Sensor
- 26a: erstes Ende
- 26b: zweites Ende
- 27: Gleitelemente
- 28: Führungsschiene
- 30: Verstelleinheit
- 31: Vertikalführung
- 32: Aktorelement
- 40: Antriebseinrichtung
- 50: Trittfläche
- 60: Halteeinrichtung
- 61: Gurtsystem
- 62: Vertikalteil
- 63: Horizontalteil
- 64: Biegeabschnitt
- 70: Schiene
- 80: Linearmotor
- 81: Umlenkhebel
- 82: Linearschiene
- 83: Umlenkdraht

## Patentansprüche

1. Therapeutischer Gehtrainer mit einem Fußaufnahmeteil (1) zur Aufnahme zumindest eines Teilbereichs des Vorfußes eines Benutzers oder zur Ausbildung einer Verbindung mit einer Schuhspitze eines Schuhes,
mit mindestens einem Grundträger (3),
der mittels einer Antriebseinrichtung (40) in und/oder entgegen einer Verstellrichtung (4) motorisch verstellbar ist,
wobei der Grundträger (3) eine Trittfläche (50) aufweist, die derart ausgelegt ist, um vom Fuß (7) des Benutzers oder dem Schuh betreten zu werden,
und mit einer aktiv und/oder passiv mittels eines Aktorantriebs eines Aktors (9) motorisch betreibbaren Verstelleinheit (30) zur im Wesentlichen senkrecht zur Verstellrichtung (4) orientierten Verstellung des Fußaufnahmeteils (1) zwischen einer angehobenen und einer abgesenkten Stellung,
**dadurch gekennzeichnet, dass**
das zumindest den Teilbereich des Vorfußes aufnehmende oder die Verbindung mit einer Schuhspitze ausbildende Fußaufnahmeteil (1) relativ bezüglich der Trittfläche (50) des mindestens einen Grundträgers (3) zwischen der angehobenen und der abgesenkten Stellung verstellbar ist.

2. Therapeutischer Gehtrainer nach Anspruch 1, **dadurch gekennzeichnet, dass** ein Zugelement (8) oder ein Druckelement vorgesehen ist, welches ausgebildet ist, den Grundträger (3) zu verstellen.

3. Therapeutischer Gehtrainer nach Anspruch 2, **dadurch gekennzeichnet, dass** das Zugelement (8) oder das Druckelement mit dem Grundträger (3) gekoppelt oder koppelbar ist, derart, dass der Grundträger (3) in und/oder entgegen der Verstellrichtung (4) schiebbar, ziehbar oder drückbar ist.

4. Therapeutischer Gehtrainer nach Anspruch 3, **dadurch gekennzeichnet, dass** die Verstelleinheit (30) einen einenends drehgelenkig mit dem Grundträger (3) und anderenends drehfest oder drehgelenkig mit dem Fußaufnahmeteil (1) verbundenen Stützträger (2) aufweist, dass das Zugelement (8) oder das Druckelement mit dem Stützträger (2) gekoppelt oder koppelbar ist, derart, dass der Grundträger (3) durch eine Betätigung des Stützträgers (2) mittels des Zugelements (8) oder mittels des Druckelements in und/oder entgegen der Verstellrichtung (4) schiebbar, ziehbar oder drückbar ist.

5. Therapeutischer Gehtrainer nach einem der Ansprüche 2 bis 4, **dadurch gekennzeichnet, dass** das Zugelement (8) oder das Druckelement mit dem Aktor (9) gekoppelt oder koppelbar ist, dass durch eine Betätigung des Aktors (9) mittels des Zugelements (8) oder mittels des Druckelements das Fußaufnahmeteil (1) und/oder der Stützträger (2) verstellbar sind, und dass der Grundträger (3) durch eine Betätigung des Aktors (9) mittels des Zugelements (8) oder mittels des Druckelements in und/oder entgegen der Verstellrichtung (4) schiebbar, ziehbar oder drückbar ist.

6. Therapeutischer Gehtrainer nach einem der Ansprüche 1 bis 5, **dadurch gekennzeichnet, dass** der Aktor (9) gelenkig mit dem Grundträger (3) verbunden ist, dass dem Aktor (9) ein Steuerglied (10) zugeordnet ist, welches mit einer am Fußaufnahmeteil (1) und/oder am Stützträger (2) vorgesehenen Steuerkurve (11) wechselwirkt, und dass durch ein Verstellen des Steuerglieds (10) relativ zur Steuerkurve (11) das Fußaufnahmeteil (1) und/oder der Stützträger (2) verstellbar sind.

7. Therapeutischer Gehtrainer nach einem der Ansprüche 1 bis 7, **dadurch gekennzeichnet, dass** das Fußaufnahmeteil (1) verschiebbar bezüglich dem mindestens einen Grundträger (3) derart gelagert ist, dass ein bezüglich der Verstellrichtung (4) laterales Ausweichen des Fußes (7) oder der Schuhspitze des Benutzers ermöglicht ist.

8. Therapeutischer Gehtrainer nach Anspruch 7, **dadurch gekennzeichnet, dass** eine Begrenzungseinheit vorgesehen ist, die derart ausgelegt ist, um ein begrenztes laterales Ausweichen des Fußes (7) oder der Schuhspitze des Benutzers zu ermöglichen.

9. Therapeutischer Gehtrainer nach einem der Ansprüche 1 bis 8, **dadurch gekennzeichnet, dass** eine Halteeinrichtung (60) vorgesehen ist, die ein Gurtsystem (61) umfasst.

10. Therapeutischer Gehtrainer nach Anspruch 9, **dadurch gekennzeichnet, dass** die Halteeinrichtung (60) aus einem Vertikalteil (62), einem Horizontalteil (63), sowie einem den Vertikalteil (62) mit dem Horizontalteil (63) verbindenden Biegeabschnitt (64) gebildet ist.

## Claims

1. A therapeutic walking trainer with a foot receiving portion (1) for receiving at least a sub-region of the forefoot of a user or for forming a connection with a toe of a shoe,
with at least one base carrier (3),
which is motor-adjustable in and/or against an adjustment direction (4) by means of a drive device (40),
the base carrier (3) having a tread surface (50) which is designed to be stepped on by the foot (7) of the user or the shoe
and having an adjustment unit (30), which can be motorized actively and/or passively by means of an actuator drive of an actuator (9), for adjusting the foot receiving portion (1), oriented essentially perpendicularly to the adjustment direction (4), between a raised position and a lowered position,
**characterized in that**
the foot receiving portion (1), receiving at least the sub-region of the forefoot or the connection with a shoe toe, is adjustable relative to the tread surface (50) of the at least one base carrier (3) between the raised and the lowered position.

2. The therapeutic walking trainer according to claim 1, **characterized in that** a pull element (8) or a push element is provided, which is designed to adjust the base carrier (3).

3. The therapeutic walking trainer according to claim 2, **characterized in that** the pull element (8) or the push element is coupled or can be coupled to the base carrier (3) in such a way that the base carrier (3) can be pushed, pulled or pressed in and/or against the adjustment direction (4).

4. The therapeutic walking trainer according to claim 3, **characterized in that** the adjustment unit (30) has a supporting carrier (2) connected at one end in a rotatable manner to the base carrier (3) and at the other end in a rotationally fixed or rotatable manner to the foot receiving portion (1), **in that** the pull element (8) or the push element is coupled or can be coupled to the supporting carrier (2) in such a way that the base carrier (3) can be pushed, pulled or pressed in and/or counter to the adjustment direction (4) by actuating the supporting carrier (2) by means of the traction element (8) or by means of the pressure element.

5. The therapeutic walking trainer according to any one of claims 2 to 4, **characterized in that** the pull element (8) or the push element is coupled or can be coupled to the actuator (9), **in that** the foot receiving portion (1) and/or the supporting carrier (2) can be adjusted by actuating the actuator (9) by means of the pull element (8) or by means of the push element and **in that** the base carrier (3) can be pushed, pulled or pressed in and/or against the adjustment direction (4) by actuation of the actuator (9) by means of the pull element (8) or by means of the push element.

6. The therapeutic walking trainer according to one of claims 1 to 5, **characterized in that** the actuator (9) is connected to the base carrier (3) in an articulated manner, wherein the actuator (9) is assigned a control element (10) which interacts with a control cam (11) provided on the foot receiving portion (1) and/or on the supporting carrier (2), and wherein the foot receiving portion (1) and/or the supporting carrier (2) can be adjusted by adjusting the control element (10) relative to the control cam (11).

7. The therapeutic walking trainer according to one of the claims 1 to 7, **characterized in that** the foot receiving portion (1) is displaceably mounted with respect to the at least one base carrier (3) in such a way that a lateral deflection of the foot (7) or the toe of the user's shoe with respect to the adjustment direction (4) is made possible.

8. The therapeutic walking trainer according to claim 7, **characterized in that** a limiting unit is provided, which is designed to allow a limited lateral deflection of the user's foot (7) or shoe toe.

9. The therapeutic walking trainer according to any one of claims 1 to 8, **characterized in that** a holder (60) is provided, which comprises a harness (61).

10. The therapeutic walking trainer according to claim 9, **characterized in that** the holder (60) is formed by a vertical part (62), a horizontal part (63), and a bent section (64) connecting the vertical part (62) to the horizontal part (63).

## Revendications

1. Dispositif thérapeutique d'entraînement à la marche comprenant une partie de réception de pied (1) destinée à recevoir au moins une zone de l'avant du pied d'un utilisateur ou à réaliser une liaison avec une pointe de chaussure d'une chaussure, comprenant au moins un support de base (3) qui peut être déplacé au moyen d'un moteur dans et/ou à l'opposé d'une direction de déplacement (4) au moyen d'un dispositif d'entraînement (40),
dans lequel le support de base (3) présente une surface de marche (50) qui est conçue pour que le pied (7) de l'utilisateur ou la chaussure s'y introduise, et une unité de déplacement (30) qui peut être actionnée de façon active et/ou passive par moteur au moyen d'un dispositif d'entraînement d'actionneur d'un actionneur (9) afin de régler la partie de réception de pied (1) orientée sensiblement perpendiculairement à la direction de déplacement (4) entre une position relevée et une position abaissée,
**caractérisé en ce que**,
la partie de réception de pied (1) recevant au moins la zone de l'avant du pied ou réalisant la liaison avec une pointe de chaussure, peut être déplacée par rapport à la surface de marche (50) du au moins un support de base (3) entre la position relevée et la position abaissée.

2. Dispositif thérapeutique d'entraînement à la marche selon la revendication 1, **caractérisé en ce qu'**un élément de traction (8) ou un élément de pression est prévu, qui est réalisé pour déplacer le support de base (3).

3. Dispositif thérapeutique d'entraînement à la marche selon la revendication 2, **caractérisé en ce que** l'élément de traction (8) ou l'élément de pression est ou peut être couplé au support de base (3) de telle sorte que le support de base (3) peut être déplacé, tiré ou poussé dans et/ou à l'opposé de la direction de déplacement (4).

4. Dispositif thérapeutique d'entraînement à la marche selon la revendication 3, **caractérisé en ce que** l'unité de déplacement (30) présente un support d'appui (2) qui est relié d'une part de manière articulée en rotation au support de base (3) et d'autre part de manière solidaire en rotation ou articulée en rotation à la partie de réception de pied (1), **en ce que** l'élément de traction (8) ou l'élément de pression est ou peut être couplé au support d'appui (2) de telle sorte que le support de base (3) peut être déplacé, tiré ou poussé dans et/ou à l'opposé de la direction de déplacement (4) par actionnement du support d'appui (2) au moyen de l'élément de traction (8) ou au moyen de l'élément de pression.

5. Dispositif thérapeutique d'entraînement à la marche selon l'une quelconque des revendications 2 à 4, **caractérisé en ce que** l'élément de traction (8) ou l'élément de pression est ou peut être couplé à l'actionneur (9), **en ce que** la partie de réception de pied (1) et/ou le support d'appui (2) peuvent être déplacés par actionnement de l'actionneur (9) au moyen de l'élément de traction (8) ou de l'élément de pression, et **en ce que** le support de base (3) peut être déplacé, tiré ou poussé dans et/ou à l'opposé de la direction de déplacement (4) par actionnement de l'actionneur (9) au moyen de l'élément de traction (8) ou de l'élément de pression.

6. Dispositif thérapeutique d'entraînement à la marche selon l'une quelconque des revendications 1 à 5, **caractérisé en ce que** l'actionneur (9) est relié de manière articulée au support de base (3), **en ce qu'**à l'actionneur (9) est associé un organe de commande (10) qui coopère avec une came de commande (11) prévue sur la partie de réception de pied (1) et/ou sur le support d'appui (2), et **en ce que** la partie de réception de pied (1) et/ou le support d'appui (2) peuvent être déplacés par un déplacement de l'organe de commande (10) par rapport à la came de commande (11).

7. Dispositif thérapeutique d'entraînement à la marche selon l'une quelconque des revendications 1 à 7, **caractérisé en ce que** la partie de réception de pied (1) est montée de manière à pouvoir être déplacée par rapport au au moins un support de base (3), de telle sorte que le pied (7) ou la pointe de chaussure de l'utilisateur puisse être dévié(é) latéralement par rapport à la direction de déplacement (4).

8. Dispositif thérapeutique d'entraînement à la marche selon la revendication 7, **caractérisé en ce qu'**une unité de limitation est prévue, qui est conçue de manière à permettre une déviation latérale limitée du pied (7) ou de la pointe de chaussure de l'utilisateur.

9. Dispositif thérapeutique d'entraînement à la marche selon l'une des revendications 1 à 8, **caractérisé en ce qu'**un dispositif de maintien (60) est prévu, qui comprend un système de ceinture (61).

10. Dispositif thérapeutique d'entraînement à la marche selon la revendication 9, **caractérisé en ce que** le dispositif de maintien (60) est formé d'une partie verticale (62), d'une partie horizontale (63) et d'une section coudée (64) reliant la partie verticale (62) à la partie horizontale (63).
